# EUROPÄISCHE PATENTSCHRIFT

(11) **EP 0 885 037 B1**
(45) Veröffentlichungstag und Bekanntmachung des Hinweises auf die Patenterteilung: **29.11.2000**
(21) Anmeldenummer: 97917213.7
(22) Anmeldetag: 04.02.1997
(51) Int. Cl.: A63F 9/08

(54) **SPIELKUGEL**
GAME BALL
BOULE DE JEU

(30) Priorität: 06.02.1996 DE 19604140; 10.09.1996 DE 29615715 U
(43) Veröffentlichungstag der Anmeldung: 23.12.1998
(73) Patentinhaber: Unsicker, Andreas, 93049 Regensburg (DE)
(72) Erfinder: Unsicker, Andreas, 93049 Regensburg (DE)
(74) Vertreter: Wasmeier, Alfons, Dipl.-Ing.
(86) Internationale Anmeldenummer: DE9700211
(87) Internationale Veröffentlichungsnummer: WO9728865

(56) Entgegenhaltungen:
- DE-A- 3 138 050
- DE-U- 8 202 370
- FR-A- 2 549 381
- US-A- 4 452 454

## Beschreibung

Die Erfindung betrifft eine Spielkugel, die aus mindestens zwei relativ zueinander drehbaren rotationssymmetrischen Teilen besteht.

Es sind Spielwürfel bekannt, die unter der Bezeichnung "Rubik's Cube" weite Verbreitung gefunden haben. Derartige Würfel bestehen aus zueinander jeweils in einer Ebene drehbaren Elementen, wobei jeweils eine Drehung um zwei zueinander senkrecht verlaufende Achsen möglich ist.

Des weiteren ist aus G 82 02 370.0 ein Kugel-Geduldspiel bekannt, dessen Körper aus wenigstens zwei relativ zueinander bewegbaren Teilstücken gebildet ist, die sich an einer Trennlinie miteinander in Kontakt befinden und im Bereich der äußeren Oberfläche der Teilstücke Wege aufweisen, die zwei voneinander entlang der Trennlinie getrennte Punkte verbinden, so daß die Relativbewegung der Teilstücke entlang der Trennlinie schrittweise die einzelnen Wege zu Bahnen unterschiedlicher Gestaltung verbindet, wobei in den Wegen bzw. Bahnen unterscheidbare und in diesen bewegbare Perlenelemente angeordnet sind.

Eine Spielkugel der gattungsgemäßen Art ist aus der US-A- 44 52 454 bekannt. Hierbei besteht die Spielkugel aus zwei diametral gegenüberliegenden Kugelkalotten und einer die beiden Kalotten zu einer Kugel ergänzenden, die beiden Kugelkalotten aufnehmenden Scheibe. Die beiden Kalotten sind unabhängig voneinander und relativ zur Scheibe verdrehbar angeordnet. Auf der Kugeloberfläche sind bewegliche Spielelemente bandförmig in drei zueinander senkrecht stehenden Ebenen aufgebracht. Die Spielelemente stellen dabei einen Teil der Oberfläche der Spielkugel dar, so daß bei der Ausführung des Spieles der Spieler nur eine sehr begrenzte Anzahl der Spielelemente mit einem Blick erfassen kann.

Vorliegende Erfindung hat sich die Aufgabe gestellt, eine Spielkugel zu schaffen, die dem Spieler eine besonders große Anzahl an Spielmöglichkeiten und Spielvariationen sowie einen sehr hohen Schwierigkeitsgrad bietet, und deren konstruktiver Aufbau relativ einfach ist.

Des weiteren ist Aufgabe der Erfindung, die Betätigungselemente auf der Spielkugeloberfläche so anzuordnen, daß sie vom Spieler während des Spieles in ihrer Gesamtheit voll einsehbar sind, damit der Spieler die Spielsituation jederzeit mit einem Blick erfassen kann.

Die erfindungsgemäße Spielkugel ist gekennzeichnet durch zwei diametral gegenüberliegende, eine gemeinsame Mittelachse aufweisende, an ihren einander zugewandten Spitzen miteinander um die Mittelachse drehbare Kegel, ein ringförmiges Mittelstück, das die beiden Kegel zu einer Kugel ergänzt und relativ zu den beiden Kegeln um die Mittelachse drehbar ist, eine in einer Kugelhauptebene am Kugelumfang verlaufende Führungsnut, die an den Außenflächen der beiden Kalotten der Kegel und dem Mittelstück ausgebildet ist, und in Umfangsrichtung aneinandergereihte, in der Kugelhauptebene angeordnete und in der Führungsnut geführte Betätigungselemente, die insbesondere als Scheiben mit in der Führungsnut in Umfangsrichtung verschiebbaren Führungen, z.B. Führungsschuhen ausgebildet sind.

Weitere Ausgestaltungen der Erfindung sind Gegenstand der Unteransprüche.

Grundsätzlich ist die Erfindung so ausgelegt, daß die beiden Kegel nach einer ersten Variante fest und starr zueinander, also nicht relativ zueinander verdrehbar angeordnet sind, und nach einer zweiten Variante miteinander verbunden, aber relativ zueinander verdrehbar angeordnet sind.

Nach einer Ausführungsform der Erfindung wird vorgeschlagen, in dem ringförmigen Mittelstück zwei weitere Kegelelemente anzuordnen, deren Mittelachsen im Winkel, insbesondere etwa im rechten Winkel, zur Hauptmittelachse verlaufen und die von einem der Kegel aus um ihre Mittelachsen drehend angetrieben sind; die Kalottenfläche der Kegelelemente stellt hierbei einen Teil des durch die Kegelelemente besetzten Mittelstückes dar. Der Kalottenfläche der beiden Kegel ist jeweils eine ganzzahlige Anzahl von Betätigungselementen zugeordnet. Auf diese Weise wird der Schwierigkeitsgrad gesteigert. Die beiden Kegelelemente stehen mit einem der beiden Kegel antriebsmäßig in der Weise in Verbindung, daß sie über Zahnräder, Reibräder oder dgl. miteinander gekoppelt sind, so daß bei einer Drehung eines der Kegelelemente der zugeordnete Kegel und über diesen das andere Kegelelement gedreht wird.

Eine andere Ausführungsform der Erfindung ist so ausgebildet, daß die in der Mittelebene der Kugel angeordnete ringförmige Führungsnut, die die Betätigungselemente aufnimmt, als doppelte Nut (oder wahlweise auch als einfache Nut) ausgebildet ist, und daß jede der beiden Nuten oder eine Einzelnut einen Ring von Betätigungselementen aufnimmt. Die beiden Ringe von Betätigungselementen sind damit in parallelen Ebenen relativ zueinander verdrehbar. Die Betätigungselemente der beiden Ringanordnungen können von unterschiedlicher Farbe sein, können wahlweise andere Bezifferungen bzw. Markierungen aufweisen und dgl. Vorzugsweise sind jedoch die Betätigungselemente in beiden doppelten Nuten gleich ausgebildet, d.h., haben gleiche Größe und gleiche Bezifferung, jedoch unterschiedliche Farbe. Da die Ringe von Betätigungselementen in zwei unmittelbar übereinander liegenden Ebenen angeordnet sind, ist ein Verdrehen des einen Ringes von Betätigungselementen gegenüber dem anderen relativ schwierig zu handhaben, wenn die Umfangsfläche der Betätigungselemente klein ist. Deshalb wird vorgeschlagen, die Betätigungselemente z.B. radial nach außen mit zunehmender Dicke auszubilden, so daß die Umfangsfläche der Betätigungselemente damit wesentlich vergrößert wird. Zusätzlich (oder wahlweise) können Griffmulden, Zapfen oder dgl. als Betätigungselemente am Umfangsrand vorgesehen sein.

Bei einer weiteren Ausführungsform der Erfindung weist die Kugel in einer zur Ebene der Führungsnut senkrecht stehenden Ebene eine zweite Führungsnut auf, die nur im Mittelstück ausgebildet ist und die weitere Betätigungselemente gleicher Ausführung wie die der ersten Führungsnut aufnimmt, so daß zwei unterschiedliche Ebenen von Betätigungselementen auf dem Mittelstück vorgesehen sind. Bei einer Verdrehung der beiden Kegel oder des ringförmigen Mittelstückes können die Betätigungselemente der beiden senkrecht aufeinander stehenden Ebenen, die die Führungsnuten aufnehmen, ineinander übergeführt und miteinander kombiniert werden.

Nach einer anderen Ausführungsform der Erfindung sind zwei Ringe von Betätigungselementen, die in zwei vorzugsweise senkrecht aufeinanderstehenden Ebenen angeordnet sind, auf der gesamten Kugeloberfläche vorgesehen. Bei einer Verdrehung der beiden Kegel oder des eine Kugelzone darstellenden Mittelstückes werden die Betätigungselemente der beiden Ebenen ineinander übergeführt und miteinander kombiniert. Dabei ist erforderlich, daß jeweils zwei benachbarte Betätigungselemente einer Führungsnut einen ausreichend großen Abstand voneinander haben, damit die Betätigungselemente der anderen Führungsnut, die rechtwinklig zu den ersten Betätigungselementen stehen, zwischen jeweils zwei benachbarten Betätigungselementen hindurchgeführt werden können. Zweckmäßigerweise sind hierbei die Betätigungselemente als dünne Scheiben ausgebildet.

Die Spielkugel nach der Erfindung hat den entscheidenden Vorteil, daß die gesamten Spielsteine und damit die gesamten Spielsituationen bei den Ausführungsformen nach den Figuren 1 - 10 (und bei den Fig. 11 - 15 der überwiegende Teil) vom Spieler mit einem Blick erfaßt werden können, weil sie alle in seinem Blickfeld liegen, daß die Kombinationen, die sich für den Spieler bieten, außergewöhnlich hoch sind, und daß eine Vielzahl von Variationen möglich ist, nach denen der Spieler die Spielsteine ordnen kann, da die Spielsteine sowohl unterschiedliche Zahlen (bzw. Markierungen) als auch unterschiedliche Farben aufweisen. Auf diese Weise kann der Spieler z.B. mit ein und derselben Spielkugel in einem ersten Schwierigkeitsgrad nach der Farbe, in einem zweiten Schwierigkeitsgrad nach einer bestimmten Folge von Zahlen und in einem dritten Schwierigkeitsgrad nach Farbe und Zahlen ordnen. Damit ist es dem Spieler möglich, eine extrem hohe Anzahl an Spielmöglichkeiten und Spielvariationen im Spiel, und infolgedessen eine größere Spielvielfalt zu erreichen. Der konstruktive Aufbau einer derartigen Spielkugel ist relativ einfach und günstig.

Die Betätigungselemente können anstelle von in Form von Ziffern ausgebildeten Markierungen Buchstaben oder andere kennzeichnende Markierungen, z.B. Bildelemente oder dgl. aufweisen.

Nachstehend wird die Erfindung in Verbindung mit der Zeichnung anhand von Ausführungsbeispielen erläutert. Es zeigt:
- Fig. 1: eine Aufsicht auf eine erste Ausführungsform einer Spielkugel nach der Erfindung,
- Fig. 2: einen Schnitt in der Zeichenebene der Fig. 1,
- Fig. 3: eine weitere Schnittdarstellung,
- Fig. 4: eine Schnittseitenansicht mit einem Betätigungselement,
- Fig. 5: eine Schnittseitenansicht ohne Betätigungselemente,
- Fig. 6: eine Seitenansicht der Spielkugel mit Betätigungselementen, gebenüber Fig. 3 um 90° gedreht,
- Fig. 7: eine zweite Ausführungsform der Erfindung, im Schnitt,
- Fig. 8: die Ausführungsform nach Fig. 7 in einer geänderten Position,
- Fig. 9: eine dritte Ausführungsform der Erfindung, in Aufsicht,
- Fig. 10: die Ausführungsform nach Fig. 9 in einer um 90° gegenüber der Darstellung nach Fig. 9 geschwenkten Ansicht,
- Fig. 11: einen Schnitt durch ein Betätigungselement nach Fig. 10,
- Fig. 12: eine vierte Ausführungsform der Erfindung, in Aufsicht,
- Fig. 13: die Ausführungsform nach Fig. 12 in einer anderen, um 90° gedrehten Ansicht,
- Fig. 14: eine fünfte Ausführungsform der Erfindung mit einer zweiten durchgehendenFührungsnut ohne Betätigungselemente, in Aufsicht, und
- Fig. 15: die Anordnung nach Fig. 14 mit in der zweiten Führungsnut angeordneten Betätigungselementen.

Die Spielkugel besteht aus einem Kegel 1 mit einem Öffnungswinkel von z.B. 120° und einer Kalottenfläche 2, dessen Kegelspitze 3 zylindrisch ausgebildet ist und eine Vertiefung 4 aufweist, ferner einem Kegel 5 mit einem Öffnungswinkel von z.B. 60° und einer Kalottenfläche 6 sowie einer rohrförmigen Kegelspitze 7, die mit dem zylindrischen Ansatz der Kegelspitze 3 über einen Ansatz 7' in die Vertiefung 4 eingreift. Die beiden Kegel 1 und 5 werden durch einen ringförmigen Mittelteil 8 zu einer Kugel ergänzt. Der Mittelteil 8 weist eine Umfangsfläche 9 mit einer peripheren Führungsnut 10 auf, die sich über den gesamten Kugelumfang, also auch über die Kalottenflächen 2 und 6 erstreckt. Die Führungsnut 10 dient zur Aufnahme von Betätigungselementen 11, die beispielsweise in Form von Scheiben ausgebildet sind, an denen eine Führungsvorrichtung 12, z.B. in Form von Führungsschuhen 12 angeformt sind, die in der Nut 10 geführt und darin verschiebbar sind und die in Vertiefungen 13 definiert einrastend positioniert werden. Anstelle der dargestellten zwei getrennten Führungsvorrichtungen 12 pro Betätigungselement 11, 11' , 11"... kann ein einzelner Führungsschuh vorgesehen sein. Mit 14 ist die Hauptachse der Spielkugel bezeichnet, um die die beiden Kegel 1 und 5 in den Drehrichtungen 15 und 16 (Fig. 2) drehbar sind.

Jeweils eine der Innenflächen des Mittelteiles 8 weist eine Ausnehmung bzw. Bohrung 17, 17' auf, in der jeweils eine Feder 19, 19' angeordnet ist, der eine entsprechende Rastvorrichtung 18, 18' der Kegel 1 und 5 zugeordnet ist. Die Feder 19, 19' übt einen Druck auf ein kugelförmigen Rastelement 20, 20' aus und positioniert dieses Rastelement in einer Vertiefung 20a. Diese Rastvorrichtungen dienen als Positionierhilfe bzw. Arretierungshilfe beim Spielen.

Die Kalottenflächen 2 und 6 der Kegel 1 und 5, die sich beispielsweise über einen Umfangswinkel zwischen etwa 150° und 30° erstrecken, nehmen eine ganzzahlige Anzahl von Betätigungselementen bzw. Scheiben 11, 11', 11'',.... auf, z.B. die Kalottenfläche 2 vier Scheiben und die Kalottenfläche 6 zwei Scheiben. Jeweils drei Scheiben sind bei dieser speziellen Ausführungsform in de beiden peripheren Nuten des Mittelteiles angeordnet, so daß bei der dargestellten Ausführungsform insgesamt zwölf Scheiben bzw. Betätigungselemente in Umfangsrichtung aneinander anschließend vorgesehen sind.

Die beiden Kegel 1 und 5 sind miteinander vorzugsweise fest oder nicht lösbar, aber drehbar relativ zueinander verbunden, z.B. durch Verkleben eines Ansatzes 7' in der Vertiefung 4. Die Verbindung kann jedoch auch durch eine Raste hergestellt werden, indem die beiden Kegelspitzen gegeneinander gepreßt werden und ein beispielsweise pfeilförmiges Rastelement in eine entsprechende Aufnahmefläche eingepreßt wird, so daß aufgrund der Spreizwirkung des pfeilförmigen Elementes eine Bewegung in der Gegenrichtung nicht mehr möglich ist.

Die Scheiben bzw. Betätigungselemente 11, 11', 11".. weisen auf ihrer Sichtfläche Zahlen oder dergl. Markierungen auf, der Untergrund der Scheiben ist in Farbe angelegt, wobei Gruppen von Scheiben gleichfarbig ausgeführt sein können. In der Zeichnung ist die Anordnung der Scheiben so gewählt, daß zwölf Scheiben ringförmig aufeinanderfolgend vorgesehen sind; die Erfindung ist jedoch nicht auf diese Anzahl von Scheiben beschränkt (die Gesamtzahl kann kleiner oder größer gewählt werden). Mit einer ungeraden Anzahl von z.B. dreizehn Scheiben ergibt sich ein variantenreicheres Spiel.

Bei der Ausführungsform nach den Figuren 7 und 8 sind zusätzlich zu den beiden Kegeln 1 und 5 im ringförmigen Mittelteil zwei weitere, diametral gegenüberliegende Kegelelemente 21, 22 jeweils mit einer Mittelachse 14' bzw. 14" ausgebildet, die mit dem Kegel 1 so verbunden sind, daß bei dessen Drehung Zahnräder 23, 24 oder entsprechende Antriebsübertragungselemente angetrieben werden, die mit zahnkranzartig angeordneten Zahnelementen 23', 24' oder dgl. des Kegels 1 kämmen. Bei dieser Ausführungsform haben die Kegelelemente 21, 22 jeweils eine Umfangserstreckung, die der Aufnahme von zwei Betätigungselementen (Scheiben) entspricht, der Kegel 5 hat eine Umfangserstreckung, die der Aufnahme von zwei Betätigungselementen entspricht, der Kegel 1 hat eine Umfangserstreckung, die der Aufnahme von drei Betätigungselementen entspricht, und die die einzelnen Kegel voneinander trennenden Umfangsabschnitte, die die Mittelteile 25, 26 darstellen, haben jeweils eine Umfangserstreckung, die einem Betätigungselement entspricht, so daß hier dreizehn Betätigungselemente bzw. Scheiben gleichmäßig über den Umfang längs der Führungsnut 10 verteilt angeordnet sind. Im Gegensatz zu der Anordnung nach den Figuren 1 - 6 ist bei der Anordnung nach den Figuren 7 und 8 die Spielweise komplizierter und der Schwierigkeitsgrad dadurch erhöht, daß bei einer Drehung des Kegels 1 und dessen zugeordneten Betätigungselementen zwangsläufig die Kegelelemente 21, 22 und deren zugeordnete Scheiben mit verdreht werden.

Die Variante einer Spielkugel nach den Figuren 9 und 10 ist in Aufbau und Konstruktion entsprechend der Spielkugel nach den Figuren 1 - 6 ausgebildet. Der maßgebliche Unterschied ist, abgesehen von der unterschiedlichen Anzahl der Betätigungselemente (dreizehn anstatt zwölf), daß der Ring der Betätigungselemente und der Führungsnut doppelt ausgebildet ist, d.h. daß in zwei unmittelbar übereinander liegenden parallelen Ebenen zwei Serien 27, 28 von gleichen Betätigungselementen vorgesehen sind, die unabhängig voneinander und relativ zueinander in den beiden parallelen Ebenen angeordnet und aus diesen Ebenen verdreht werden können. Die Betätigungselemente 29, 30, 31 ...; 29', 30', 31'.... sind hierbei, wie in Fig. 11 dargestellt, so ausgebildet, daß sie radial nach außen z.B. zunehmende Dicke haben, wie mit 32 angedeutet, oder zusätzliche Bedienelemente in Form von Zapfen 33 oder Griffmulden 34 aufweisen, damit sie zur besseren Handhabung eine größere Grifffläche erhalten.

Die Ausführungsform nach den Figuren 12 und 13 weist eine zusätzliche Drehebene 35 auf, die senkrecht zur Drehebene 14 (Fig. 2) verläuft, so daß die Vielzahl der Verstellmöglichkeiten entscheidend vergrößert wird. Im Prinzip bedeutet dies, daß zwei Spielkugeln nach den Figuren 1 - 6 bzw. 7 und 8 bzw. 9 und 10 zu einer einzigen Kugel integriert sind. Hierzu wird in einer Mittelebene der Spielkugel, die rechtwinklig zur Ebene 14, in der die Betätigungselemente 11, 11', 11"....und die diese aufnehmende Führungsnut 10 angeordnet sind, im Mittelstück 39 eine weitere Führungsnut 36 ausgebildet, in der weitere Betätigungselemente 11a, 11a', 11a",... (im Beispiel der Figuren 12 und 13 deren sechs) angeordnet sind, die durch Drehen in der Ebene der Führungsnut 36 und durch Verschwenken der einzelnen Kugelabschnitte 37, 38, 39 mit den Betätigungselementen 11, 11', 11"... nach Fig. 2 kombiniert werden können.

Bei der Ausführungsform einer Spielkugel nach den Figuren 14 und 15 ist ähnlich der Ausführungsform nach den Fig. 12 und 13 eine zusätzliche Drehebene 35 vorgesehen, die vertikal zur Drehebene 14 (Zeichenebene) ausgebildet ist. In der Drehebene 35 ist eine Umfangsnut 40 angeordnet, die sich über den gesamten Kugelumfang ringförmig erstreckt und in der entsprechende Betätigungselemente 11b, 11b', 11b" ... angeordnet sind, die analog den Betätigungselementen 11, 11', 11"... ausgebildet und angeordnet sind. Die Betätigungselemente 11, 11', 11" ... weisen dabei jeweils einen geringen Abstand a voneinander auf, der so gewählt ist, daß die in der Führungsnut 40 angeordneten Betätigungselemente 11b, 11 b', 11b'' ... zwischen jeweils zwei benachbarten Betätigungselementen 11, 11', 11".... beim Verdrehen der Kugelelemente hindurchtreten können.

## Patentansprüche

1. Spielkugel bestehend aus mindestens zwei rotationssymmetrischen, eine gemeinsame Mittelachse (14) aufweisenden, um die Mittelachse drehbaren kalottenförmigen Teilen (1, 5), einem ringförmigen, die beiden Teile (1, 5) zu einer Kugel ergänzenden Mittelstück (8; Kugelzone), einer in einer durch den Mittelpunkt der Kugel gehenden Hauptebene am Kugelumfang verlaufenden Führungsnut (10), die an den Außenflächen (2, 6) der beiden Kalotten (1, 5) und des Mittelstückes (8) ausgebildet ist, und in Umfangsrichtung aneinandergereihte, in der Führungsnut (10) angeordnete Betätigungselemente (11, 11', 11", ...),
**dadurch gekennzeichnet,** daß
a) die kalottenförmigen Teile als Kegel (1, 5; 2, 6) ausgebildet sind, die an ihren Kegelspitzen fest miteinander gekoppelt und gemeinsam um die Mittelachse (14) drehbar miteinander verbunden sind, derart, daß bei einer Verdrehung der einen Kalotte die andere Kalotte automatisch mitgedreht wird,
b) die Betätigungselemente als von der Führungsnut (10) ausgehende, radial nach außen verlaufende, scheibenförmige Elemente (11, 11', 11") ausgebildet sind, deren Ebene mit der Hauptebene zusammenfällt, derart, daß die eine Sichtseite der Betätigungselemente immer im Blickfeld des Spielers liegt.

2. Spielkugel nach Anspruch 1, dadurch gekennzeichnet, daß die beiden einander zugewandten, miteinander verbundenen Spitzen der Kegel (1, 5) als ineinandergreifende, vorzugsweise in Achsrichtung miteinander verrastete Zapfen (7, 7') ausgebildet sind.

3. Spielkugel nach einem der Ansprüche 1 oder 2, dadurch gekennzeichnet, daß das rotationssymmetrische Mittelstück (8) Rastvorrichtungen (18, 18') aufweist, die in entsprechende Ausnehmungen (20a) der Kegelflächen der beiden Kegel (1, 5) einrasten, wobei der Rasteingriff durch entsprechende Krafteinwirkung von Hand aufgehoben werden kann.

4. Spielkugel nach einem der Ansprüche 1 - 3, dadurch gekennzeichnet, daß die Betätigungselemente (11, 11', 11",....), eine in der Führungsnut (10) geführte Führungsvorrichtung (12) in Form eines oder mehrerer Führungsschuhe aufweisen.

5. Spielkugel nach einem der Ansprüche 1 - 4, dadurch gekennzeichnet, daß in der Führungsnut (10) Vertiefungen (13) ausgebildet sind, in die die Führungsvorrichtungen (12) der Betätigungselemente (11, 11' ...) rastend eingreifen, und daß der Rasteingriff durch Krafteinwirkung beim Drehen der Betätigungselemente aufgehoben werden kann.

6. Spielkugel nach einem der Ansprüche 1 - 5, dadurch gekennzeichnet, daß die Führungsvorrichtung (12) in Form von Ansätzen am Betätigungselement (11,.....) ausgebildet ist, derart, daß die Betätigungselemente in Umfangsrichtung in der Bahn der Führungsnut (10) verschiebbar und einrastend geführt sind.

7. Spielkugel nach einem der Ansprüche 1 - 6, dadurch gekennzeichnet, daß jedem Abschnitt der in den Kalotten und dem Mittelstück ausgebildeten Führungsnut (10) eine ganzzahlige, vorzugsweise unterschiedliche Anzahl von Betätigungselementen (11,...) mit Führungsvorrichtungen (12) zugeordnet ist, um ein Verdrehen der drehbaren Kugelteile um die Mittelachse (14) sicherzustellen.

8. Spielkugel nach einem der Ansprüche 1 - 7, dadurch gekennzeichnet, daß das ringförmige Mittelstück (8) zwei Kegelelemente (21, 22) aufweist, deren Mittelachsen (14', 14") im Winkel zur Hauptmittelachse (14) verlaufen und von einem der Kegel (1, 5) aus um ihre Mittelachsen (14', 14") drehend angetrieben sind, und daß der Kalottenfläche der Kegelelemente (21, 22), dem durch die Kegelelemente (21, 22) unterteilten Mittelstück (25, 26) und der Kalottenfläche der beiden Kegel (1, 5) jeweils eine ganze Anzahl von Betätigungselementen (11, 11' ...) zugeordnet ist. (Fig. 7, 8).

9. Spielkugel nach Anspruch 8, dadurch gekennzeichnet, daß die Antriebsvorrichtungen (23, 24) für die beiden Kegelelemente (21, 22) Zahnräder, Reibräder oder dergl. sind, die mit entsprechenden Zähnen (23', 24'), Reibflächen oder dgl. der Kegel (1, 5) in Antriebsverbindung stehen. (Fig. 7, 8)

10. Spielkugel nach einem der Ansprüche 1 - 8, dadurch gekennzeichnet, daß die Führungsnut (10) zwei in parallelen, unmittelbar übereinander liegenden Ebenen angeordnete Ringe (27, 28) von Betätigungselementen (29, 30, 31 ...) aufnimmt, derart, daß die beiden Ringe (27, 28) von Betätigungselementen in ihren parallelen Ebenen relativ zueinander verdrehbar sind. (Fig. 10)

11. Spielkugel nach einem der Ansprüche 1 - 10, dadurch gekennzeichnet, daß die Betätigungselemente (11, 11' ...; 29, 30, 31 ...) an ihren radial äußeren Enden Bedienungshilfen (32, 33, 34) aufweisen, z.B. nach außen zunehmende Verdickungen, Zapfen, Griffmulden oder dgl. (Fig. 11)

12. Spielkugel nach einem der Ansprüche 1 - 8 und 11, dadurch gekennzeichnet, daß die Kugel eine zur Ebene der nur im Mittelstück ausgebildeten Führungsnut (10) in einer senkrechten Ebene verlaufende zweite Führungsnut (36) aufweist, die weitere Betätigungselemente (11a, 11a', 11a" ...) gleicher Ausführung wie die der ersten Führungsnut (10) aufnimmt, und daß bei einer Verdrehung der beiden Kegel (37, 38) oder des ringförmigen Mittelstückes (39) die Betätigungselemente der beiden senkrecht aufeinanderstehenden Ebenen ineinander übergeführt und miteinander kombiniert werden können. (Fig. 12, 13)

13. Spielkugel nach einem der Ansprüche 1 - 12, dadurch gekennzeichnet, daß im Mittelstück eine gesonderte, über den gesamten Umfang verlaufende Führungsnut (40) angeordnet ist. (Fig. 14, 15)

14. Spielkugel nach einem der Ansprüche 1-7, 12 oder 13, dadurch gekennzeichnet, daß die zweite Führungsnut (40) und die in dieser geführten Betätigungselemente (11b, 11b', 11b"...) eine Dickendimension a aufweisen, die kleiner ist als der Abstand zweier benachbarter Betätigungselemente (11, 11', 11" ...) der ersten Führungsnut (10).

## Claims

1. Game ball comprising at least two axially symmetrical calotte-type portions (1, 5) which have a common center axis (14) and are rotatable around said center axis, a ring-like center portion (8; ball zone) supplementing the two portions (1, 5) into a ball, a guide groove (10) extending in a main plane through the center of the ball at the periphery of the ball, which groove is formed at the outer surfaces (2, 6) of the two calottes (1, 5) and the center portion (8), and operating elements (11, 11', 11", ...) arranged in a row in the peripheral direction and movable within the guide groove (10), **characterised in** that
a) the calotte-shaped portions are formed as cones (1, 5; 2, 6), which at the peaks of the cones are fixedly coupled with each other and are connected to each other rotatably around the center axis (14) so that when rotating the one calotte the other calotte is automatically rotated, too,
b) the operating elements are formed as disk-like elements (11, 11', 11") positioned within the guide groove (10) and extending radially outwardly, the plane of the elements being the main plane so that the one visible side of the operating elements always is in the field of view of the player.

2. Game ball according to claim 1, characterised in that the two peaks of the cones (1, 5) facing each other and connected with each other are formed as interengaging trunnions (7, 7') which preferably are interlocked with each other in axial direction.

3. Game ball according to one of claims 1 or 2, characterized in that the axial symmetrical center portion (8) is provided with locking means (18, 18') engaging corresponding recesses (20a) of the cone surfaces of the two cones (1, 5), whereby the locking engagement can be released by corresponding manual power action.

4. Game ball according to one of claims 1 - 3, characterised in that the operating elements (11, 11', 11", ...) are provided with guide means (12) guided within the guide groove (10) and formed as one or several guide shoes.

5. Game ball according to one of claims 1 - 4, characterised in that recesses (13) are formed within the guide groove, into which recesses the guide means (12) of the operating elements (11, 11', ...) engage lockingly, and that the engagement can be overcome by action of force when rotating the operating elements.

6. Game ball according to one of claims 1 - 5, characterised in that the guide means (12) are formed as extensions on the operating element (11, ....) in such a manner that the operating elements are guided in peripheral direction within the track of the guide groove (10) in a movable and lockable manner.

7. Game ball according to one of claims 1 - 6, characterized in that an integral, preferably different number of operating elements (11, ...) with guide means (12) is associated to each section of the guide groove (10) formed within the calottes and the center portion, in order to allow rotation of the rotatable ball portions around the center axis (14).

8. Game ball according to one of the claims 1 - 7, characterized in that the ringshaped center portion (8) is provided with two cone elements (21, 22), the center axes (14', 14") of which extend at an angle to the main central axis (14) and are rotatably driven from one of the cones (1, 5) around the center axes (14', 14"), and that an integral number of operating elements (11, 11', ...) each is associated to the calotte surface of the cone elements (21, 22), the center portion (25, 26) being subdivided by the cone elements (21, 22) and the calotte surface of the two cones (1, 5). (Figures 7, 8).

9. Game ball according to claim 8, characterized in that the driving means (23, 24) for the two cone elements (21, 22) are gear wheels, friction wheels or the like, which are in driving connection with the corresponding teeth (23', 24'), frictional surfaces or the like of the cones (1, 5). (Figures 7, 8).

10. Game ball according to any one of claims 1 - 8, characterized in that the guide groove (10) receives two rings (27, 28) of operating elements (29, 30, 31, ...) arranged in parallel planes one above the other, in such a manner that the two rings (27, 28) of operating elements are rotatable in their parallel planes relative to each other. (Fig. 10).

11. Game ball according to one of claims 1 - 10, characterized in that the operating elements (11, 11', ...; 29, 30, 31, ...) are provided at their radially outermost ends with operating means (32, 33, 34), for example outwardly increasing thickenings, trunnions, holding recesses or the like. (Fig. 11).

12. Game ball according to one of claims 1 - 8 and 11, characterized in that the ball is provided with a second guide groove (36) extending in a rectangular plane to the plane of the guide groove (10) arranged in the center portion only, which second guide groove receives further operating elements (11a, 11a', 11a'', ...) of identical form as the first guide groove (10), and wherein the operating elements of the two orthogonal planes can be intermeshed and combined with each other when rotating the two cones (37, 38) or the ring-like central portion (39). (Fig. 12, 13).

13. Game ball according to one of claims 1 - 12, characterized in that a separate guide groove (40) extending across the entire periphery is arranged within the center portion. (Figures 14, 15).

14. Game ball according to one of claims 1 - 8, 12 or 13, characterized in that the second guide groove (40) and the operating elements (11 b, 11b', 11 b", ...) guided therein are of a thickness dimension a which is smaller than the distance between two adjacent operating elements (11, 11', 11", ...) of the first guide groove (10).

## Revendications

1. Boule de jeu composée d'au moins deux éléments concaves (1,5) à symétrie de révolution disposant d'un axe central commun (14) et pivotant autour de cet axe, d'une pièce centrale circulaire venant s'ajouter aux deux parties (1,5) pour former une boule (8; zone sphérique), d'une rainure de guidage (10) qui s'étend le long de la circonférence de la sphère, dans un plan principal passant par le centre de la sphère, et qui est délimitée par les surfaxes externes (2,6) des deux parties concaves (1,5) et la surface externe de la pièce centrale (8), et d'éléments de manipulation (11, 11', 11'', ...) disposés dans cette rainure de guidage (10) et alignés dans le sens de la circonférence,
**caractérisée en ce que**
a) les éléments concaves se présentent sous la forme de cônes (1, 5; 2, 6) dont les extrémités pointues sont fermement reliées l'une à l'autre et qui pivotent simultanément autour d'un même axe central (14), de telle sorte que la rotation d'un des éléments entraîne automatiquement la rotation de l'autre,
b) les éléments de manipulation se présentent sous la forme de disques (11, 11', 11'') s'étendant radialement de la rainure de guidage (10) vers l'extérieur, leur plan correspondant au plan principal de telle sorte qu'ils soient toujours situés dans le champ de vision du joueur.

2. Boule de jeu selon la revendication 1, caractérisée en ce que les deux extrémités pointues des cônes (1, 5) tournées l'une vers l'autre et reliées l'une à l'autre se présentent sous la forme de tenons (7, 7') engagés l'un dans l'autre, si possible par encliquetage et dans le sens de l'axe.

3. Boule de jeu selon la revendication 1 ou 2, caractérisée en ce que la pièce centrale à rotation symétrique présente des encliquetages (18, 18') reposant dans des évidements (20a) adéquats situés sur la surface des deux cônes (1, 5), l'encliquetage pouvant être supprimé manuellement en appliquant une force suffisante.

4. Boule de jeu selon l'une ou l'autre des revendications 1 à 3, caractérisée en ce que les éléments de manipulation (11, 11', 11'', ...) présentent un dispositif de guidage (12) sous la forme d'un ou plusieurs patins guidés dans la rainure de guidage (10).

5. Boule de jeu selon l'une ou l'autre des revendications 1 à 4, caractérisée en ce que la rainure de guidage (10) présente des évidements (13) dans lesquels les dispositifs de guidage (12) des éléments de manipulation (11, 11' ...) sont encliquetés et en ce que l'encliquetage peut être supprimé sous l'effet de la force exercée lors de la rotation des éléments de manipulation.

6. Boule de jeu selon l'une ou l'autre des revendications 1 à 5, caractérisée en ce que le dispositif de guidage (12) se présente sous la forme d'embouts reliés à l'élément de manipulation (11, ...), de telle sorte que les éléments de manipulation puissent être déplacés et soient encliquetés dans la voie de la rainure de guidage (10), dans le sens de la circonférence.

7. Boule de jeu selon l'une ou l'autre des revendications 1 à 6, caractérisée en ce que chaque segment de la rainure de guidage pratiquée dans les éléments concaves et dans la pièce centrale présente un nombre entier d'éléments de manipulation (11, ...) à dispositifs de guidage (12), si possible différent, pour assurer la rotation des éléments côniques autour de l'axe central (14).

8. Boule de jeu selon l'une ou l'autre des revendications 1 à 7, caractérisée en ce que la pièce centrale sphérique (8) présente deux éléments côniques (21, 22) dont les axes centraux (14', 14'') forment un certain angle avec l'axe central principal (14), les éléments côniques pivotant autour de leurs axes centraux (14', 14'') à partir d'un des cônes (1,5) et en ce que la surface concave des éléments côniques (21, 22), la pièce centrale (25, 26) divisée par les éléments sphériques (21, 22) et les surfaces concaves des deux cônes (1, 5) présentent chacune un nombre entier d'éléments de manipulation (11, 11' ...) (Fig. 7, 8).

9. Boule de jeu selon la revendication 8, caractérisée en ce que les mécanismes de commande (23, 24) des deux éléments côniques (21, 22) consistent en des roues dentées , des roues de friction ou analogue, reliées, en situation de fonctionnement, à des dents (23', 24'), des surfaces de friction ou analogue des cônes (1, 5). (Fig. 7, 8)

10. Boule de jeu selon l'une ou l'autre des revendications 1 à 8, caractérisée en ce que la rainure de guidage (10) reçoit deux anneaux (27, 28) d'éléments de manipulation (29, 30, 31 ...) disposés dans des plans parallèles superposés, de telle sorte que les deux anneaux (27, 28) d'éléments de manipulation puissent être tournés l'un vers l'autre dans leurs plans parallèles. (Fig. 10)

11. Boule de jeu selon l'une ou l'autre des revendications 1 à 10, caractérisée en ce que les éléments de manipulation (11, 11' ...; 29, 30, 31 ...) présentent, à leurs extrémités radiales externes, des auxiliaires de manipulation (32, 33, 34) comme des renflements augmentant vers l'extérieur, des tenons, des creux de saisie ou analogue. (Fig. 11)

12. Boule de jeu selon l'une ou l'autre des revendications 1 à 8 et la revendication 11, caractérisée en ce que la boule est dotée d'une seconde rainure de guidage (36) s'étendant dans un plan vertical par rapport au plan de la rainure de guidage (10) pratiquée uniquement dans la pièce centrale et recevant d'autres éléments de manipulation (11a, 11a', 11a'' ...) d'exécution identique à celle des éléments de manipulation de la première rainure de guidage (10), et en ce que en cas de rotation des deux cônes (37, 38) ou de la pièce centrale sphérique (39), les éléments de manipulation des deux plans perpendiculaires puissent être transférés les uns dans les autres et combinés. (Fig. 12, 13)

13. Boule de jeu selon l'une ou l'autre des revendications 1 à 12, caractérisée en ce que la pièce centrale présente une rainure de guidage (40) distincte s'étendant sur toute la circonférence. (Fig. 14, 15)

14. Boule de jeu selon l'une ou l'autre des revendications 1 à 7, 12 ou 13, caractérisée en ce que l'épaisseur a de la seconde rainure de guidage (40) et des éléments de manipulation (11b, 11b', 11b'') guidés dans cette rainure est inférieure à la distance entre deux éléments de manipulation (11, 11', 11'' ...) voisins de la première rainure de guidage (10).
